# EUROPÄISCHE PATENTANMELDUNG

(11) **EP 4 597 013 A1**
(43) Veröffentlichungstag der Anmeldung: **06.08.2025**
(21) Anmeldenummer: 24020045.1
(22) Anmeldetag: 30.01.2024
(51) Int. Cl.: F25J 3/00

(54) **VERFAHREN ZUM ABTRENNEN VON KOHLENDIOXID AUS ERDGAS**

(71) Anmelder: Linde GmbH, 82049 Pullach (DE)
(72) Erfinder: Dick, Alexander, 82049 Pullach (DE); Bub, Andreas, 82049 Pullach (DE)
(74) Vertreter: Zahn, Christoph

(57) **Zusammenfassung**

Es wird ein Verfahren zum Auftrennen einer Kohlenwasserstoff-reichen, Stickstoff und Kohlendioxid enthaltenden Einsatzfraktion (1), vorzugsweise Erdgas, beschrieben, bei dem
a) die Einsatzfraktion (1) permeativ (M) in eine an Stickstoff abgereicherte und Kohlendioxid angereicherte Fraktion (2) und eine an Stickstoff angereicherte und Kohlendioxid abgereicherte Fraktion (3) aufgetrennt wird,
b) die Stickstoff angereicherte und Kohlendioxid abgereicherte Fraktion (3, 3') in einem kryogenen Trennprozess (NRU) in eine Stickstoff-reiche Fraktion (4) und eine Methan-reiche Produktfraktion (5) aufgetrennt wird, und
c) die an Stickstoff abgereicherte und Kohlendioxid angereicherte Fraktion (2) der Produktfraktion (5) zugeführt wird.

## Beschreibung

Die Erfindung betrifft ein Verfahren zum Auftrennen einer Kohlenwasserstoff-reichen, Stickstoff und Kohlendioxid enthaltenden Einsatzfraktion, vorzugsweise von Erdgas.

Sofern Erdgas durch ein Erdgasnetzwerk geleitet wird, darf der maximale Stickstoffgehalt 2,0 bis 7,0 Mol-% betragen. Wird das Erdgas verflüssigt, liegt diese Grenze bei 1 Mol-% Stickstoff im flüssigen Erdgasprodukt. Übersteigt der Stickstoffgehalt den erlaubten Grenzwert, ist eine Abtrennung des Stickstoffs vor der weiteren Verwendung, bspw. im Erdgasnetzwerk, oder vor der Weiterbehandlung bzw. Verflüssigung des Erdgases erforderlich. Diese Stickstoff-Abtrennung wird üblicherweise in einer sog. Nitrogen Rejection Unit (NRU) realisiert. Typischerweise enthält das einer NRU zugeführte Kohlenwasserstoff-reiche Einsatzgas, neben den Hauptkomponenten Methan und Stickstoff, weitere Kohlenwasserstoffe, wie Ethan, Propan, Butan und höhere Kohlenwasserstoffe. Zusätzlich ist oftmals Kohlendioxid in einer nicht vernachlässigbaren Menge enthalten. Zudem können Spuren weiterer Komponenten, wie Sauerstoff, Wasser und Schwefel, enthalten sein. In einer NRU erfolgt die Abtrennung mittels eines kryogenen Prozesses, üblicherweise bei Temperaturen unterhalb von -150 °C. Um Verlegungen mit denjenigen Komponenten, die bei diesen Temperaturen gefrieren, in der NRU zu vermeiden, müssen diese Komponenten, u. a. Kohlendioxid, vor der Zuführung des Einsatzgases in die NRU auf ein akzeptables Maß entfernt werden. Eine NRU bzw. der darin realisierte kryogene Prozess ist beispielsweise in der EP 0095739 in Form eines Doppelkolonnen-Prozesses oder in der US 5257505 in Form eines Einkolonnen-Prozesses beschrieben. Stickstoffentfernung, Entfernung von Kohlendioxid und NGL-Rückgewinnung können auch in einem integrierten Prozess mit mehreren Prozesseinheiten und Prozessströmen durchgeführt werden, wie bspw. in der GB 2500830 oder der WO 2012/177405 beschrieben.

Zur Entfernung des Kohlendioxids wird üblicherweise eine Amin-Wäsche vorgesehen. Diese erfordert jedoch zum einen erheblichen verfahrenstechnischen sowie konstruktiven Aufwand und hat zum anderen zur Folge, dass das aus der Amin-Wäsche abgezogene Einsatzgas wassergesättigt ist. Aus diesem Grund ist im Regelfall der NRU eine Trocknungseinheit vorzuschalten, in der der Wassergehalt des aus der NRU abgezogenen Einsatzgases auf ein für den Betrieb der NRU akzeptables Maß reduziert wird. Diese Trocknung erfolgt üblicherweise adsorptiv mittels eines sog. TSA (Temperature Swing Adsorption/Temperaturwechsel-Adsorption)-Prozesses, wie er bspw. in der FR 3066258 beschrieben ist.

Aufgabe der vorliegenden Erfindung ist es, ein gattungsgemäßes Verfahren zum Auftrennen einer Kohlenwasserstoff-reichen, Stickstoff und Kohlendioxid enthaltenden Einsatzfraktion, vorzugsweise von Erdgas, anzugeben, bei dem auf die vorbeschriebene Amin-Wäsche sowie in vielen Fällen auf eine Trocknung mittels TSA-Prozess verzichtet werden kann.

Zur Lösung dieser Aufgabe wird ein gattungsgemäßes Verfahren zum Auftrennen einer Kohlenwasserstoff-reichen, Stickstoff und Kohlendioxid enthaltenden Einsatzfraktion vorgeschlagen, bei dem
a) die Einsatzfraktion permeativ in eine an Stickstoff abgereicherte und Kohlendioxid angereicherte Fraktion, und eine an Stickstoff angereicherte und Kohlendioxid abgereicherte Fraktion aufgetrennt wird,
b) die Stickstoff angereicherte und Kohlendioxid abgereicherte Fraktion, im Folgenden Retentat genannt, in einem kryogenen Trennprozess in eine Stickstoff-reiche Fraktion und eine Methan-reiche Produktfraktion aufgetrennt wird, und
c) die an Stickstoff abgereicherte und Kohlendioxid angereicherte Fraktion, im Folgenden Permeat genannt, der Produktfraktion zugeführt wird.

Weitere vorteilhafte Ausgestaltungen des erfindungsgemäßen Verfahrens zum Auftrennen einer Kohlenwasserstoff-reichen, Stickstoff und Kohlendioxid enthaltenden Einsatzfraktion sind dadurch gekennzeichnet, dass
- die permeative Auftrennung mittels einer oder mehrerer, hintereinander geschalteter Membranstufen erfolgt,
- in der oder den Membranstufen gummiartige und/oder glasartige Membranen verwendet werden,
- die in der permeativen Auftrennung gewonnene Stickstoff angereicherte und Kohlendioxid abgereicherte Fraktion vor der Zuführung in den kryogenen Trennprozess einem Adsorptions-Prozess unterworfen wird, der der Abtrennung von Kohlendioxid, Wasser und/oder C₂₊-Kohlenwasserstoffen dient,
- der Adsorptions-Prozess als PSA-, TSA- oder iTSA-Prozess ausgebildet ist,
- sofern der Adsorptions-Prozess einen Spülschritt umfasst, das in dem Spülschritt anfallende Spülgas der an Stickstoff abgereicherten und Kohlendioxid angereicherten Fraktion zugeführt wird und
- die Methan-reiche Produktfraktion und/oder die an Stickstoff abgereicherte und Kohlendioxid angereicherte Fraktion verdichtet werden.

Erfindungsgemäß wird nunmehr die bisher vorzusehende Amin-Wäsche durch wenigstens eine Membraneinheit bzw. -stufe ersetzt, in der eine permeative Auftrennung der Einsatzfraktion in eine an Stickstoff abgereicherte und Kohlendioxid angereicherte Fraktion und eine an Stickstoff angereicherte und Kohlendioxid abgereicherte Fraktion erfolgt. Hierzu kommt vorzugsweise eine sog. gummiartige Membran zur Anwendung.

Im Allgemeinen wird bei einem Membrantrennschritt bzw. -verfahren eine Membran verwendet, die semi-permeabel bzw. selektiv-permeabel für bestimmte Komponenten eines zu trennenden Gasgemisches ist. Dabei kann die Membran aus keramischen Materialien oder aus einem oder mehreren Polymeren bestehen, insbesondere glasartige oder gummiartige Polymere, siehe bspw. H. Strathmann, "Membrane Separation Processes, 1. Principles", Ullmann's Encyclopedia of Industrial Chemistry, Online-Veröffentlichung 15. Oktober 2011, Wiley VCH, https://doi.org/10.1002/14356007.a16_187.pub3.

Gummiartige Membran zeichnen sich dadurch aus, dass die Permeabilität mit zunehmender Permeationsgröße steigt und das Material selektiv für große Moleküle und nicht für kleine Moleküle ist. Dies bedeutet, dass gummiartige Materialien den Durchgang von Methan gegenüber Stickstoff begünstigen. Zudem ist der Durchgang von Kohlendioxid gegenüber Stickstoff bei gummiartigen Membranen begünstigt, weshalb vorzugsweise eine derartige Membran beim erfindungsgemäßen Verfahren zur Anwendung kommt. Die gummiartige Membran liefert einen Retentatstrom, in dem der Kohlendioxid-Gehalt gegenüber dem Kohlendioxid-Gehalt der Einsatzfraktion deutlich reduziert ist, während der Stickstoff-Gehalt gegenüber dem Stickstoff-Gehalt der Einsatzfraktion deutlich erhöht ist. Die Einsatzfraktion enthält typischerweise zwischen 3 und 20 Mol-% Stickstoff und das Retentat zwischen 4 und 70 Mol-% , idealerweise mehr als 30 Mol-%. Das Permeat hat idealerweise einen Stickstoffgehalt kleiner 7 Mol-%, bevorzugt kleiner 3 Mol-%.Die Einsatzfraktion enthält bspw. ca. 3 Mol-% Kohlendioxid, wobei das Retentat einen Kohlendioxidgehalt von weniger als 500 ppmv insbesondere weniger als 300 ppmv aufweist. Der Retentatstrom wird erfindungsgemäß der NRU zugeführt und in dieser in eine Stickstoff-reiche Fraktion und eine Methan-reiche Produktfraktion aufgetrennt. Während die Stickstoff-reiche Fraktion üblicherweise an die Atmosphäre abgegeben wird, wird die Methan-reiche Produktfraktion ihrer weiteren Verwendung zugeführt. Die erfindungsgemäße Verfahrensweise ermöglicht jedoch nicht nur den Verzicht auf eine Amin-Wäsche, sondern erlaubt es in vielen Fällen, auf eine in der NRU vorzusehende Stickstoff-Anreicherungskolonne zu verzichten, sofern der Stickstoffgehalt im Retentat hoch genug ist.Des Weiteren kann in vielen Fällen in der NRU auf einen Abtrennschritt der kritischen höheren Kohlenwasserstoffe verzichtet werden, wenn diese durch die permeative Auftrennung im Retentat unter das für die NRU kritische Niveau reduziert werden können.

Der aus der permeativen Auftrennung abgezogene, an Stickstoff abgereicherte und Kohlendioxid angereicherte Permeatstrom erfüllt im besten Falle bereits die gewünschten Produktspezifikationen. In diesem Falle kann er unmittelbar der aus der NRU abgezogenen Produktfraktion zugeführt bzw. zugemischt werden. Aufgrund der gewählten Membran enthält der Permeatstrom zudem weitere, für die NRU kritische Komponenten, wie Wasser und C₂₊-Kohlenwasserstoffe, die nunmehr nicht mehr die NRU belasten.

Sofern der Retentatstrom einen Kohlendioxid-, Wasser- und/oder C₂₊-Kohlenwasserstoffe-Gehalt aufweist, der eine unmittelbare Zuführung dieses Stromes in eine NRU nicht erlaubt, wird gemäß einer Ausgestaltung der Erfindung eine Trocknung des Retentatstroms vor dessen Zuführung in die NRU vorgesehen. Hierbei ist die Trocknung vorzugsweise als TSA-Prozess ausgebildet. Alternativ ist eine Kohlendioxid-, Wasser und/oder höhere Kohlenwasserstoff-Entfernung durch einen PSA- oder einen iTSA-Prozess möglich. Unter einem iTSA-Prozess ist eine TSA-Prozess zu verstehen, bei dem die Kühlung indirekt mittels eines Temperaturtransferfluids erfolgt. Da der Retentatstrom einen geringeren Massenstrom als der Einsatzstrom aufweist und zudem die Gehalte an den vorgenannten Komponenten bereits wesentlich reduziert sind, kann die ggf. vorzusehende Trocknung, bzw. Entfernung von Kohlendioxid und/oder höheren Kohlenwasserstoffen entsprechend kleiner bzw. verfahrenstechnisch weniger aufwendig ausgeführt werden.

Das erfindungsgemäße Verfahren zum Auftrennen einer Kohlenwasserstoff-reichen, Stickstoff und Kohlendioxid enthaltenden Einsatzfraktion sowie weitere vorteilhafte Ausgestaltungen desselben seien nachfolgend anhand der in den Figuren 1 und 2 dargestellten Ausführungsbeispiele näher erläutert.

Bei der in der **Figur 1** dargestellten Verfahrensführung wird die Kohlenwasserstoff-reiche, Stickstoff und Kohlendioxid enthaltende Einsatzfraktion 1 erfindungsgemäß anstelle einer Amin-Wäsche einer Membran-Trenneinheit M, die eine gummiartige Membran aufweist, zugeführt. In dem aus der Membran-Trenneinheit M abgezogenen Retentatstrom 3 ist der Kohlendioxid-Gehalt gegenüber dem Kohlendioxid-Gehalt der Einsatzfraktion 1 wesentlich reduziert, während der Stickstoff-Gehalt gegenüber dem Stickstoff-Gehalt der Einsatzfraktion 1 wesentlich erhöht ist.

Der Retentatstrom 3 kann somit erfindungsgemäß unmittelbar dem kryogenen Trennprozess NRU zugeführt werden. In diesem wird der Retentatstrom 3 in eine Stickstoff-reiche Fraktion 4 und eine Methan-reiche Produktfraktion 5 aufgetrennt. Die Stickstoff-reiche Fraktion 4 wird üblicherweise an die Atmosphäre abgegeben, während die Methan-reiche Produktfraktion 5 ihrer weiteren Verwendung, wie bspw. einer Einspeisung in das Erdgasnetz, zugeführt wird. Ggf. ist die Produktfraktion 5 auf den gewünschten Abgabedruck zu verdichten V2.

Der aus der Membran-Trenneinheit M abgezogene, an Stickstoff abgereicherte und Kohlendioxid angereicherte Permeatstrom 2 kann, sofern er die gewünschten Produktspezifikationen aufweist, der aus der NRU abgezogenen Produktfraktion 5 zugemischt werden. Hierzu ist ggf. ein Verdichten V1 des Permeatstroms 2 erforderlich. Da der Permeatstrom 2 zudem weitere, für die NRU kritische Komponenten, wie Wasser und C₂₊-Kohlenwasserstoffe aufweist, trägt er zu einer Entlastung der NRU bei.

Sollte der Retentatstrom 3 bzgl. seines Gehalts an Kohlendioxid, Wasser und/oder höheren Kohlenwasserstoffen noch nicht für eine direkte Zuführung in die NRU geeignet sein, greift die in der **Figur 2** dargestellte Verfahrensführung. Bei dieser wird der Retentatstrom 3 vorzugsweise mittels eines Temperaturwechsel-Adsorptions-Prozesses T von Kohlendioxid, Wasser und/oder höheren Kohlenwasserstoffen befreit, die über Leitung 6 abgegeben werden. Je nach Auslegung des TSA-Prozesses darf der Strom, der die TSA verlässt einen Kohlendioxid-Gehalt von bis zu 500 ppmv nicht überschreiten, idealerweise 300 ppmv nicht überschreiten. Alternativ zu diesem TSA-Prozess kann ein geeigneter iTSA- oder Druckwechsel-Adsorptions-Prozess (PSA) zur Abtrennung der vorgenannten unerwünschten Komponenten verwendet werden. Üblicherweise umfasst der Adsorptions-Prozess T einen Spülschritt, wobei das in diesem Spülschritt anfallende Spülgas vorzugsweise der an Stickstoff abgereicherten und Kohlendioxid angereicherten Fraktion 2 vor deren Verdichtung V1 zugeführt wird. Der aus dem TSA-Prozess T abgezogene, nachgereinigte Retentatstrom 3' kann nunmehr dem kryogenen Trennprozess NRU zugeführt werden. Die weitere Verfahrensführung ist analog der in der Figur 1 Beschriebenen.

Die in den Figuren 1 und 2 dargestellte Membran-Trenneinheit M kann eine oder mehrere Membranstufen aufweisen. Sofern mit lediglich einer Membranstufe die geforderten Stickstoff- und/oder Kohlendioxid-Konzentrationen nicht erreicht werden, können zwei oder mehr, hintereinander geschaltete Membranstufen vorgesehen werden, wobei üblicherweise eine Zwischenverdichtung des der nächstfolgenden Membranstufe zugeführten Verfahrensstromes (Permeat) erfolgt, Dabei kann jede einzelne Membranstufe unterschiedliche Membranen bzw. Membrantypen aufweisen, bspw. eine Kombination aus gummiartiger und glasartiger Membran. Welche der vorgenannten Varianten realisiert wird und welche(r) Membrantype(n) verwendet werden, wird von der gewünschten Trennaufgabe der Membran-Trenneinheit M bestimmt.

## Patentansprüche

1. Verfahren zum Auftrennen einer Kohlenwasserstoff-reichen, Stickstoff und Kohlendioxid enthaltenden Einsatzfraktion (1), vorzugsweise Erdgas, wobei
a) die Einsatzfraktion (1) permeativ (M) in eine an Stickstoff abgereicherte und Kohlendioxid angereicherte Fraktion (2) und eine an Stickstoff angereicherte und Kohlendioxid abgereicherte Fraktion (3) aufgetrennt wird,
b) die Stickstoff angereicherte und Kohlendioxid abgereicherte Fraktion (3, 3') in einem kryogenen Trennprozess (NRU) in eine Stickstoff-reiche Fraktion (4) und eine Methan-reiche Produktfraktion (5) aufgetrennt wird, und
c) die an Stickstoff abgereicherte und Kohlendioxid angereicherte Fraktion (2) der Produktfraktion (5) zugeführt wird.

2. Verfahren nach Anspruch 1, **dadurch gekennzeichnet, dass** die permeative Auftrennung (M) mittels einer oder mehrerer, hintereinander geschalteter Membranstufen erfolgt.

3. Verfahren nach Anspruch 2, **dadurch gekennzeichnet, dass** in der oder den Membranstufen (M) gummiartige und/oder glasartige Membranen verwendet werden.

4. Verfahren nach Anspruch 1 bis 3, **dadurch gekennzeichnet, dass** die in der permeativen Auftrennung (M) gewonnene Stickstoff angereicherte und Kohlendioxid abgereicherte Fraktion (3, 3') vor der Zuführung in den kryogenen Trennprozess (NRU) einem Adsorptions-Prozess (T) unterworfen wird, der der Abtrennung von Kohlendioxid, Wasser und/oder C₂₊-Kohlenwasserstoffen dient.

5. Verfahren nach Anspruch 4, **dadurch gekennzeichnet, dass** der Adsorptions-Prozess (T) als PSA-, TSA- oder iTSA-Prozess ausgebildet ist.

6. Verfahren nach Anspruch 4 oder 5, wobei der Adsorptions-Prozess (T) einen Spülschritt umfasst, **dadurch gekennzeichnet, dass** das in dem Spülschritt anfallende Spülgas der an Stickstoff abgereicherten und Kohlendioxid angereicherten Fraktion (2) zugeführt wird.

7. Verfahren nach einem der Anspruch 1 bis 6, **dadurch gekennzeichnet, dass** die Methan-reiche Produktfraktion (5) und/oder die an Stickstoff abgereicherte und Kohlendioxid angereicherte Fraktion (2) verdichtet werden (V1, V2).
